# EUROPÄISCHE PATENTSCHRIFT

(11) **EP 0 541 484 B1**
(45) Veröffentlichungstag und Bekanntmachung des Hinweises auf die Patenterteilung: **22.03.1995**
(21) Anmeldenummer: 92810818.2
(22) Anmeldetag: 23.10.1992
(51) Int. Cl.: A63B 69/40

(54) **Vorrichtung zum gerichteten Auswerfen von Bällen**
Apparatus for aiming and projecting balls
Appareil permettant le tir ajusté de ballons

(30) Priorität: 08.11.1991 CH 3264/91
(43) Veröffentlichungstag der Anmeldung: 12.05.1993
(73) Patentinhaber: JOSSI AG, CH-8546 Islikon (CH)
(72) Erfinder: Echner, Gernot, CH-9532 Rickenbach (CH)
(74) Vertreter: Wenger, René

(56) Entgegenhaltungen:
- WO-A-86/05109
- DE-A- 2 651 335

## Beschreibung

Die Erfindung betrifft eine Vorrichtung zum gerichteten Auswerfen von Bällen gemäss dem Oberbegriff von Anspruch 1. Derartige Vorrichtungen dienen dazu, bei Ballspielen ein möglichst wirklichkeitsnahes Training der Spieler zu ermöglichen. Dabei sollen vom Trainer möglichst unterschiedliche Flugbahnen gewählt werden können, um einen gewissen Ueberraschungseffekt zu erzielen. Die Vorrichtung eignet sich insbesondere zum Schiessen von Fussbällen, kann aber auch für andere Bälle, wie z.B. Handbälle, Rugbybälle, Squashbälle, Tennisbälle usw. verwendet werden.

Bereits durch die DE-A-26 51 335 ist eine gattungsmässig vergleichbare Vorrichtung bekannt geworden, bei welcher ein schwenkbarer Schlagarm von einem rotierenden Nocken beaufschlagt wird. Der Nocken ist an einem permanent drehenden Schwungrad angeordnet. Auf der gleichen Drehachse wie der Nocken ist auch eine Leerlaufscheibe angeordnet, an welcher der Schlagarm im Ruhezustand anliegt. Für die Ballabgabe muss der ganze Schlagarm parallel zu seiner Drehachse verschoben werden, bis er in den Drehkreis des Nockens gelangt und von diesem schlagartig ausgeschwenkt wird. Die Schwenkbewegung und der Anschlag des Balls erfolgt unterhalb der Drehachse des Schlagarms.

Bei der Vorrichtung gemäss der EP-A-213 195 rotiert der Schlagarm zusammen mit der Schwungmasse und bildet mit dieser eine Schlageinheit. Für die Ballabgabe wird der Schlagarm aus einer neutralen Stellung in eine Schlagposition ausgeschwenkt, in welcher er einen Ball beaufschlagt. Der Schlagarm führt dabei eine Kreisbewegung um die Drehachse der Schwungmasse und eine Schwenkbewegung um seine eigene Drehachse aus.

Die bekannten Vorrichtungen vermögen nicht zu befriedigen, da in beiden Fällen der Schlagarm eine relativ komplizierte Bewegung ausführen muss, um den Ball anzuschlagen. Dies beeinträchtigt einerseits die Möglichkeiten, die Ballflugbahn in einem möglichst breiten Spektrum zu variieren. Die bei der Schlagarmverschiebung auftretenden hohen Beschleunigungskräfte erfordern aufwendige technische Mittel und die Störanfälligkeit ist relativ gross. Der permanent mit der Schwungmasse mitdrehende Schlagarm birgt ausserdem eine gewisse Unfallgefahr.

Es ist daher eine Aufgabe der Erfindung, eine Vorrichtung der eingangs genannten Art zu schaffen, bei der mit möglichst einfachen Mitteln präzise Schlagbewegungen möglich sind. Die Vorrichtung soll betriebssicher sein und ein breites Spektrum verschiedener Flugbahnen ermöglichen. Diese Aufgabe wird erfindungsgemäss mit einer Vorrichtung gelöst, welche die Merkmale im Anspruch 1 aufweist.

Durch die verschiebbar an der Schwungmasse angeordnete Schlagkurvenscheibe kann der Schlagarm in seiner Schwenkebene stationär gelagert werden. Die mechanische Beanspruchung des Schlagarms ist relativ gering, da er nur in seiner Schwenkebene beschleunigt wird. Ausserdem ist dadurch ein sehr präziser Anschlag des Balls möglich.

Besonders vorteilhaft ist der Schlagarm ein in einer vertikalen Schwenkebene schwenkbarer Doppelhebelarm, dessen eines Ende ein Schlagelement und dessen anderes Ende ein Eingriffsglied zum Abtasten der Schlagkurvenscheibe trägt. Das Eingriffsglied ist dabei vorteilhaft als Rolle ausgebildet, welche auf der Schlagkurvenscheibe abrollt. Um eine stets gleichbleibende Ausgangsposition zu erreichen, ist der Schlagarm mittels einer Feder in eine Ausgangsposition vorgespannt, in welcher das Eingriffsglied in der Kreisbahn der in die Schlagposition verschobenen Schlagkurvenscheibe liegt. Zum Begrenzen der Schwenkbewegung können an beiden Enden des Doppelhebelarms verstellbare Stossdämpfer angeordnet sein. Diese verhindern einerseits ein Zurückschwingen des Hebels in beiden Richtungen und sie erlauben eine Justierung der maximal möglichen Bogenbewegung des Schlagarms innerhalb bestimmter Grenzen.

Besonders vorteilhaft ist die Schlagkurvenscheibe am Ende einer Schubstange angeordnet, deren Bewegungsachse die Drehachse kreuzt und die unter Federvorspannung in die Ruheposition gespannt ist. Die Zentrifugalkräfte wirken dabei in Achsrichtung der Schubstange und sie können ausgenützt werden, um die Schlagkurvenscheibe in der Ruheposition zu halten. Die Betätigung der Schlagkurvenscheibe erfolgt besonders einfach, wenn die Schubstange ein Eingriffselement trägt, das in dem Sektor der Schwungmasse mit einer ein- und ausrückbaren Schiebekurvenscheibe zusammenwirkt, in dem die Schlagkurvenscheibe den Schlagarm beaufschlagt, wobei bei eingerückter Schiebekurvenscheibe die Schubstange gegen die Federkraft in die Schlagposition verschiebbar ist. So kann die Drehbewegung der Schwungmasse besonders einfach ausgenützt werden, um die mitrotierende Schlagkurvenscheibe zu betätigen. Eine konstruktiv besonders vorteilhafte Anordnung ergibt sich dabei, wenn die Schwungmasse als Hohlwelle ausgebildet ist, in welcher die Schubstange geführt ist. Die Massenträgheit der Schwungmasse kann durch die Wandstärke der Hohlwelle und durch geeignete Materialwahl verändert werden. Die Hohlwelle dient auf einfachste Weise als Lager für die Schubstange mit der Schlagkurvenscheibe. Selbstverständlich könnte anstelle der Hohlwelle auch eine runde Scheibe als Schwungmasse dienen, auf welcher die Schubstange durch andere Mittel geführt ist.

Eine sehr präzise Steuerung der Schlagkurvenscheibe kann erreicht werden, wenn die Steuerungsmittel eine Kupplung aufweisen, welche mit dem Drehantrieb der Schwungmasse verbunden ist und welche in einer vorbestimmbaren Schaltposition die Schiebekurvenscheibe einrückt und wieder ausrückt. Die Kupplung kann dabei einen Kupplungsfinger aufweisen, der im eingekuppelten Zustand eine Umdrehung um 360° ausführt, in deren Verlauf er die Schiebekurvenscheibe einrückt, wobei die Schiebekurvenscheibe mit einem Verriegelungselement in der eingerückten Stellung verriegelbar ist und wobei der Kupplungsfinger vor dem Abschluss einer Umdrehung zum Ausrücken der Schiebekurvenscheibe das Verriegelungselement wieder löst. Ueber die drehsynchron mit der Schwungmasse angetriebene Kupplung lässt sich somit exakt eine Bewegung übertragen, welche genau in der richtigen Relativlage die Schiebekurvenscheibe betätigt. Dieses Getriebe arbeitet auch bei hohen Drehzahlen der Schwungmasse zuverlässig. Die Kupplung ist dabei vorzugsweise eine Federbandkupplung, welche beim Betätigen der Kupplung nur eine einzige Drehbewegung überträgt.

Weitere Einzelmerkmale und Vorteile der Erfindung ergeben sich aus der nachstehenden Beschreibung eines Ausführungsbeispiels und aus den Zeichnungen. Es zeigen:
- Figur 1: eine perspektivische Gesamtdarstellung einer erfindungsgemässen Vorrichtung,
- Figur 2: eine perspektivische Darstellung der Schwungmasse,
- Figur 3: eine Seitenansicht des Schlagarms,
- Figur 4: eine Draufsicht auf das Gehäuse der Schwungmasse mit den Steuerungsmitteln für die Schlagkurvenscheibe,
- Figur 5: eine Draufsicht auf die Schwungmasse in zwei verschiedenen Winkelpositionen,
- Figur 6: eine Draufsicht auf die Steuerungsmittel gemäss Figur 4 in etwas vergrösserter Darstellung und
- Figur 7: eine Seitenansicht der Steuerungsmittel gemäss Figur 6.

Wie aus Figur 1 ersichtlich ist, besteht die ganze Vorrichtung im wesentlichen aus einem Fahrgestell 9 mit Rädern 14 und mit einem Stützfuss 13. Auf dem Fahrgestell ist ein Gehäuse 8 mit einer Deckplatte 10 angeordnet. Das Gehäuse umschliesst die rotierende Schwungmasse, so dass aus der Deckplatte 10 nur die Schlagleiste 21 des Schlagarms ragt. Auf der Deckplatte 10 ist ein Kreuzschlitten 25 angeordnet, auf dem ein Ballhalter 26 zusammen mit einem Vorratsgestell 11 in zwei Richtungen verschiebbar angeordnet ist. Auf diese Weise kann ein abzuschiessender Ball 29 in der Ballhalterung 26 in der Schwenkebene näher zur Schlagleiste 21 oder weiter von dieser weg bewegt werden. Alternativ oder gleichzeitig kann der Ball aber auch etwas seitlich aus der Schwenkebene verschoben werden, so dass der Ball beim Anschlag einen Drall auf die eine oder auf die andere Seite erhält. Ein Zeiger 35, der sich zusammen mit dem Kreuzschlitten 25 bewegt, zeigt auf einer Skala 34 auf der Deckplatte 10 die jeweilige Position des Kreuzschlittens und damit die voraussichtliche Ballflugbahn an. Der Kreuzschlitten wird vorzugsweise über elektrische Linearmotoren angetrieben und mit Hilfe eines Steuerknüppels 36 verschoben.

Auf dem Fahrgestell 9 ist ausserdem ein Antriebsmotor 12 angeordnet, wobei besonders vorteilhaft ein Verbrennungsmotor, beispielsweise ein Rasenmähermotor verwendet wird. Die erfindungsgemässe Vorrichtung erlaubt es nämlich, die Schwungmasse mit einer stets gleichbleibenden Drehzahl anzutreiben. Die wirksame Anschlagsenergie wird nämlich mit Hilfe der verstellbaren Ballhalterung 26 beeinflusst und nicht über die Drehzahl der Schwungmasse, wie dies bei den bekannten Vorrichtungen üblich war. Eine Drehzahlveränderung an der Schwungmasse setzt nämlich den Einsatz regelbarer Elektromotoren voraus, was bei einer mobilen Vorrichtung unpraktisch und unfallgefährlich ist. Ausserdem müssten relativ starke und damit schwere Elektromotoren eingesetzt werden, um die Drehzahl der trägen Schwungmasse rasch verändern zu können. Dagegen können Verbrennungsmotoren netzunabhängig betrieben werden und sie sind relativ leicht und wenig störanfällig.

Die Funktion des Schlagarms wird nachstehend anhand der Figuren 2 und 3 beschrieben. Als Energiespeicher für die Erzeugung der nötigen Schlagenergie dient die Schwungmasse 1, welche an einer Welle 3 um die Drehachse 31 drehantreibbar im Gehäuse 8 gelagert ist. Auf der Welle 3 sitzt eine Riemenscheibe 2, an der sie vom Motor 12 aus mit einem Riemen angetrieben wird. Die Schwungmasse 1 besteht im wesentlichen aus einer Hohlwelle 4, in der eine Schubstange 5 verschiebbar gelagert ist. Die Schubstange kreuzt dabei die Drehachse 31. An einem Ende der Schubstange ist eine Schlagkurvenscheibe 7 befestigt, welche aus der Hohlwelle 4 ragt. Am gegenüberliegenden Ende ist ein Eingriffselement 6 in der Form einer Verschieberolle an der Schubstange befestigt, welche ebenfalls durch einen Schlitz aus der Hohlwelle 4 ragt. Die Funktion dieser Verschieberolle wird später noch erläutert. Mit Hilfe einer Druckfeder 33 in der Hohlwelle 4 wird die Schubstange 5 in Pfeilrichtung a vorgespannt. Diese Position entspricht der Ruheposition, in welcher die Schlagkurvenscheibe 7 den Schlagarm 20 nicht beaufschlagt.

Figur 3 zeigt den Schlagarm 20, der im Gehäuse 8 oder ggf. auch an der Deckplatte 10 an einem Drehgelenk 30 gelagert ist. Der Schlagarm ist als leicht abgewinkelter Doppelhebel ausgebildet, der am oberen Teil die Schlagleiste 21 trägt. Am unteren Ende des Doppelhebels ist eine Rolle 22 drehbar gelagert. Eine Zugfeder 32, die am oberen Hebel angreift, spannt den Schlagarm in eine Ausgangslage, in welcher er am justierbaren Stossdämpfer 28 anliegt.

In der vertikalen Schwenkebene der Schlagleiste 21 ist der Ballhalter 26 so angeordnet, dass ein Ball 29 im Schwenkbereich der Schlagleiste liegt. Bürsten 27 am Ballhalter sorgen dafür, dass der Ball mit möglichst geringem Widerstand im Ballhalter festgehalten wird.

Unterhalb des Schlagarms 20 dreht sich die Hohlwelle 4 in einer horizontalen Ebene in Drehrichtung b. Solange die Schlagkurvenscheibe 7 in der in Figur 2 dargestellten Ruhelage steht, bewegt sie sich aussen an der Rolle 22 vorbei, ohne diese zu berühren. Sobald die Schlagkurvenscheibe jedoch über die Schubstange 5 in die Schlagposition verstellt wird, kreuzt ihre Kreisbahn die Rolle 22 und der Schlagarm 20 wird in Pfeilrichtung c verschwenkt. Dabei rollt die Rolle 22 auf der rampenartigen Schlagkurvenscheibe ab, bis der Schlagarm 20 die strichpunktiert dargestellte Endposition erreicht hat. Die Zugfeder 32 wird dabei gespannt und sie zieht den Schlagarm anschliessend wieder in die Ausgangsstellung zurück. In der Endposition schlägt der untere Hebelarm an den justierbaren Stossdämpfer 24 an.

Je nach dem, wie nahe der Ball 29 an die Schlagleiste 21 gehalten wird, erfolgt beim Auslenken der Schlagleiste eine stärkere oder eine schwächere Beschleunigung. Je nach dem, ob der Ball 29 genau gegen den Ballmittelpunkt oder seitlich davon angeschlagen wird, erfolgt ein gerade Abschuss oder infolge der Drallwirkung ein seitlicher Bogenschuss. Der vertikale Abschusswinkel des Balls lässt sich durch Verstellen der Neigung der gesamten Vorrichtung verändern, in dem z.B. der Standfuss 13 (Figur 1) in der Höhe verstellt wird. Zusammen mit der Verstellbarkeit der Ballhalterung auf dem Kreuzschlitten 25 ist auf diese Weise eine breite Vielfalt verschiedener Flugbahnen möglich, ohne dass für den zu trainierenden Spieler die voraussichtliche Flubbahn des nächsten Balles erkennbar ist. Die Drehzahl der Schwungmasse bleibt stets etwa konstant bei 600 bis 700 Umdrehungen pro Minute und sie muss nicht speziell überwacht oder geregelt werden. Zur Schonung des Balles und zur Verstärkung der Drallwirkung ist die Schlagleiste 21 im oberen, gebogenen Teil seitlich abgerundet.

Die Funktion der Steuerungsmittel für die Aktivierung der Schlagkurvenscheibe 7 ist aus den Figuren 4 bis 7 ersichtlich. An der Deckplatte 10 ist eine Federbandkupplung 15 angeordnet, die von der Welle 3 der Schwungmasse 1 über einen Zahnriemen 23 synchron angetrieben wird. Die Kupplung 15 trägt einen Kupplungsfinger 16, dessen Drehradius in Figur 6 angedeutet ist und der beim Betätigen der Kupplung zusammen mit der Schwungmasse 1 eine Umdrehung in Pfeilrichtung d ausführt.

Unter der Deckplatte 10 ist an einer Lagerachse 18 eine Schiebekurvenscheibe 17 angelenkt. Die Schiebekurvenscheibe trägt an ihrem freien Ende einen Druckstift 38 und sie ist mit Hilfe einer Feder 37 in eine ausgerückte Stellung vorgespannt. Die Schiebekurvenscheibe 17 bewegt sich auf der Ebene der Verschieberolle 6. Der Druckstift 38 liegt im Wirkbereich des Kupplungsfingers 16, so dass beim Ausführen einer Umdrehung des Kupplungsfingers 16 die Verschiebekurvenscheibe 17 in Pfeilrichtung e nach aussen eingerückt wird.

An der Deckplatte 10 ist an einem Gelenk 41 ausserdem ein Fallhebel 39 angelenkt, an dessen freiem Ende ein Haltestift 19 befestigt ist. Am Fallhebel ist eine Rolle 40 derart befestigt, dass sie ebenfalls im Drehbereich des Kupplungsfingers 16 liegt. Der Haltestift 19 liegt in der Ruhestellung auf der Schiebekurvenscheibe 17 auf. Er fällt erst nach unten, wenn die Schiebekurvenscheibe ausgelenkt wird. Dann dient er jedoch als Arretierungselement und verhindert ein Zurückschwenken der Schiebekurvenscheibe 17. Sobald die Rolle 40 auf den Kupplungsfinger 16 aufläuft, wird der Fallhebel 39 in Pfeilrichtung f angehoben und die Verriegelung der Schiebekurvenscheibe 17 wird wiederum gelöst.

Beim Auslösen einer Schussabgabe durch Betätigen eines Schalters spielt sich folgender Vorgang ab:

Der Schaltimpuls wird in einer elektronischen Steuerung so lange gespeichert, bis die Schwungmasse bzw. die Hohlwelle 4 eine bestimmte Relativstellung, beispielsweise die Stellung X in Figur 5 erreicht hat. Die genaue Position wird über einen Initiator abgefragt. Hat die Hohlwelle 4 die Position X erreicht, so wird durch einen elektrischen Impuls die Kupplung 15 aktiviert, wobei der Kupplungsfinger 16 synchron mit der Hohlwelle 4 eine Umdrehung ausführt. Anschliessend wird die Kupplung wieder ausgekuppelt. Der Kupplungsfinger 16 schiebt jetzt die Schiebekurvenscheibe 17 gegen die Kraft der Feder 37 nach aussen in die in Figur 5 strichpunktiert dargestellte Position. Gleichzeitig verriegelt der Haltestift 19 die Schiebekurvenscheibe in dieser Stellung. Die Hohlwelle 4 dreht sich während diesem Vorgang weiter und die Verschieberolle 6 läuft auf der Schiebekurvenscheibe 17 auf und zieht dabei gegen die Kraft der Druckfeder 33 die Hohlwelle 5 mit der Schlagkurvenscheibe 7 in Pfeilrichtung g nach innen. In dieser, in Figur 5 mit y angedeuteten Stellung erfolgt die bereits beschriebene Auslenkung des Schlagarms 20. Um zu verhindern, dass die arretierte Schiebekurvenscheibe 17 auch bei der folgenden Umdrehung der Hohlwelle 4 einen Schlag auslöst, muss die Arretierung vorher gelöst werden. Dies erfolgt durch das Weiterdrehen des Kupplungsfingers 16, der kurz vor dem Erreichen seiner Endposition die Rolle 40 nach oben schiebt und damit den Haltestift 19 löst. Die Kraft der Feder 37 drückt nun die Schiebekurvenscheibe 17 wieder in die neutrale Ausgangsstellung und die Verschieberolle 6 dreht an der Schiebekurvenscheibe vorbei, ohne dass sie verschoben wird. Der ganze Vorgang spielt sich innerhalb von Bruchteilen von Sekunden ab. Die Kupplung 15 mit dem Kupplungsfinger 16 erlaubt jedoch eine ausserordentlich präzise Steuerung der Bewegungsabläufe.

## Patentansprüche

1. Vorrichtung zum gerichteten Auswerfen von Bällen aus einer Ballhalterung, mit einem um ein Gelenk schwenkbaren Schlagarm und mit einer um eine Drehachse drehantreibbaren Schwungmasse, an der eine Schlagkurvenscheibe derart befestigt ist, dass sie in einer Relativlage den Schlagarm betätigt, dadurch gekennzeichnet, dass der Schlagarm (20) in seiner Schwenkebene stationär gelagert ist und dass die Schlagkurvenscheibe (7) an der Schwungmasse (1) relativ zur Drehachse (31) radial verschiebbar gelagert ist, wobei sie durch Steuerungsmittel (6, 17) aus einer Ruheposition in eine Schlagposition bringbar ist, in welcher der Schlagarm (20) beaufschlagt wird.

2. Vorrichtung nach Anspruch 1, dadurch gekennzeichnet, dass der Schlagarm (20) ein in einer vertikalen Schwenkebene schwenkbarer Doppelhebelarm ist, dessen eines Ende ein Schlagelement (21) und dessen anderes Ende ein Eingriffsglied (22) zum Abtasten der Schlagkurvenscheibe (7) trägt.

3. Vorrichtung nach Anspruch 2, dadurch gekennzeichnet, dass der Schlagarm (20) mittels einer Feder (32) in eine Ausgangsposition vorgespannt ist, in welcher das Eingriffsglied (22) in der Kreisbahn der in die Schlagposition verschobenen Schlagkurvenscheibe (7) liegt.

4. Vorrichtung nach Anspruch 2 oder 3, dadurch gekennzeichnet, dass zum Begrenzen der Schwenkbewegung an beiden Enden des Doppelhebelarms verstellbare Stossdämpfer (24, 28) angeordnet sind.

5. Vorrichtung nach einem der Ansprüche 1 bis 4, dadurch gekennzeichnet, dass die Schlagkurvenscheibe (7) am Ende einer Schubstange (5) angeordnet ist, deren Bewegungsachse die Drehachse (31) kreuzt und die unter Federvorspannung in die Ruheposition gespannt ist.

6. Vorrichtung nach Anspruch 5, dadurch gekennzeichnet, dass die Schubstange (5) ein Eingriffselement (6) trägt, das in dem Sektor der Schwungmasse (1) mit einer ein- und ausrückbaren Schiebekurvenscheibe (17) zusammenwirkt, in dem die Schlagkurvenscheibe (7) den Schlagarm (20) beaufschlagt, und dass bei eingerückter Schiebekurvenscheibe (17) die Schubstange (5) gegen die Federkraft in die Schlagposition verschiebbar ist.

7. Vorrichtung nach Anspruch 6, dadurch gekennzeichnet, dass die Steuerungsmittel eine Kupplung (15) aufweisen, welche mit dem Drehantrieb der Schwungmasse (1) verbunden ist und welche in einer vorbestimmbaren Schaltposition die Schiebekurvenscheibe (17) einrückt und wieder ausrückt.

8. Vorrichtung nach Anspruch 7, dadurch gekennzeichnet, dass die Kupplung (15) einen Kupplungsfinger (16) aufweist, der im eingekuppelten Zustand eine Umdrehung um 360° ausführt, in deren Verlauf er die Schiebekurvenscheibe (17) einrückt, dass die Schiebekurvenscheibe mit einem Verriegelungselement (19) in der eingerückten Stellung verriegelbar ist, und dass der Kupplungsfinger (16) vor dem Abschluss seiner Umdrehung zum Ausrücken der Schiebekurvenscheibe (17) das Verriegelungselement (19) wieder löst.

9. Vorrichtung nach einem der Ansprüche 5 bis 8, dadurch gekennzeichnet, dass die Schwungmasse (1) als Hohlwelle (4) ausgebildet ist, in welcher die Schubstange (5) geführt ist.

10. Vorrichtung nach einem der Ansprüche 1 bis 9, dadurch gekennzeichnet, dass die Schwungmasse (1) um eine vertikale Drehachse (31) drehantreibbar ist.

11. Vorrichtung nach einem der Ansprüche 1 bis 10, dadurch gekennzeichnet, dass die Ballhalterung (26) zum Verändern der Flugbahn eines Balles (29) auf einem Kreuzschlitten (25) angeordnet ist, der in der Schwenkebene des Schlagarms und planparallel zu dieser verschiebbar ist.

12. Vorrichtung nach einem der Ansprüche 1 bis 11, dadurch gekennzeichnet, dass sie ein fahrbares Gehäuse (8) aufweist, an dem der Schlagarm (20) und die Ballhalterung (26) gelagert sind und dass zum Verändern der Flugbahn eines Balles die Relativlage des Gehäuses (8) verstellbar ist.

## Claims

1. Apparatus for the directed ejection of balls from a ball holder, comprising a striker arm which is pivotable about a pivot and a flywheel mass which can be driven in rotation about an axis of rotation and to which a striker cam plate is fixed in such a way that it actuates the striker arm in a relative position, characterised in that the striker arm (20) is mounted stationarily in its plane of pivotal movement and that the striker cam plate (7) is mounted on the flywheel mass (1) displaceably radially relative to the axis of rotation (31), wherein it can be moved by control means (6, 17) from a rest position into a striker position in which the striker arm (20) is acted upon.

2. Apparatus according to claim 1 characterised in that the striker arm (20) is a double-lever arm which is pivotable in a vertical plane of pivotal movement and of which one end carries a striker element (21) and the other end carries an engagement member (22) for making contact with the striker cam plate (7).

3. Apparatus according to claim 2 characterised in that the striker arm (20) is prestressed by means of a spring (32) into a starting position in which the engagement member (22) lies in the circular path of the striker cam plate (7) when it is displaced into the striker position.

4. Apparatus according to claim 2 or claim 3 characterised in that adjustable shock absorbers (24, 28) are arranged at both ends of the double-lever arm for limiting the pivotal movement.

5. Apparatus according to one of claims 1 to 4 characterised in that the striker cam plate (7) is arranged at the end of a thrust bar (5) whose axis of movement crosses the axis of rotation (31) and which is urged into the rest position by spring biasing.

6. Apparatus according to claim 5 characterised in that the thrust bar (5) carries an engagement element (6) which co-operates with an engageable and disengageable thrust cam plate (17) in the sector of the flywheel mass (1), in which the striker cam plate (7) acts on the striker arm (20), and that when the thrust cam plate (17) is in the engaged position the thrust bar (5) is displaceable against the spring force into the striking position.

7. Apparatus according to claim 6 characterised in that the control means have a coupling means (15) which is connected to the rotary drive of the flywheel mass (1) and which in a predeterminable control position engages the thrust cam plate (17) and disengages it again.

8. Apparatus according to claim 7 characterised in that the coupling means (15) has a coupling finger (16) which in the coupled condition performs a revolution through 360°, in the course of which it provides for engagement of the thrust cam plate (17), that the thrust cam plate is lockable in the engaged position by a locking element (19), and that prior to the conclusion of its revolution the coupling finger (16) releases the locking element (19) again for disengagement of the thrust cam plate (17).

9. Apparatus according to one of claims 5 to 8 characterised in that the flywheel mass (1) is in the form of a hollow shaft (4) in which the thrust bar (5) is guided.

10. Apparatus according to one of claims 1 to 9 characterised in that the flywheel mass (1) can be driven in rotation about a vertical axis of rotation (31).

11. Apparatus according to one of claims 1 to 10 characterised in that for altering the trajectory of a ball (29) the ball holder (26) is arranged on a compound slide (25) which is displaceable in the plane of pivotal movement of the striker arm and in plane-parallel relationship with said plane.

12. Apparatus according to one of claims 1 to 11 characterised in that it has a mobile housing (8) on which the striker arm (20) and the ball holder (26) are mounted and that the relative position of the housing (8) is adjustable for varying the trajectory of a ball.

## Revendications

1. Dispositif pour le lancement orienté de balles à partir d'un support de balles, comportant un bras frappeur pivotant sur une articulation, et une masse d'inertie qui est apte à être entraînée en rotation autour d'un axe de rotation et sur laquelle une came frappeuse est fixée de manière à actionner le bras frappeur dans une position relative, caractérisé en ce que le bras frappeur (20) est monté fixe dans son plan de pivotement, et en ce que la came frappeuse (7) est montée mobile radialement par rapport à l'axe de rotation (31), sur la masse d'inertie (1), étant précisé que grâce à des moyens de commande (6, 17), elle est apte à être amenée d'une position de repos à une position de frappe dans laquelle le bras frappeur (20) est sollicité.

2. Dispositif selon la revendication 1, caractérisé en ce que le bras frappeur (20) est un bras en forme de double levier pivotant dans un axe de pivotement vertical et dont une extrémité est un élément frappeur (21) tandis que son autre extrémité porte un élément de contact (22) pour le balayage de la came frappeuse (7).

3. Dispositif selon la revendication 2, caractérisé en ce que le bras frappeur (20) est précontraint à l'aide d'un ressort (32) dans une position de départ dans laquelle l'élément de contact (22) se trouve dans la trajectoire circulaire de la came frappeuse (7) déplacée dans la position de frappe.

4. Dispositif selon la revendication 2 ou 3, caractérisé en ce qu'il est prévu, pour limiter le mouvement pivotant, aux deux extrémités du bras en forme de double levier, des amortisseurs réglables (24, 28).

5. Dispositif selon l'une des revendications 1 à 4, caractérisé en ce que la came frappeuse (7) est disposée à l'extrémité d'une bielle (5) dont l'axe de déplacement croise l'axe de rotation (31) et qui est tendue dans la position de repos par la précontrainte d'un ressort.

6. Dispositif selon la revendication 5, caractérisé en ce que la bielle (5) porte un élément de contact (6) qui coopère avec une came de manoeuvre (17), apte à être embrayée et débrayée, dans le secteur de la masse d'inertie (1) dans lequel la came frappeuse (7) sollicite le bras frappeur (20), et en ce que lorsque la came de manoeuvre (17) est embrayée, la bielle est apte à être poussée dans la position de frappe à l'encontre de la force de ressort.

7. Dispositif selon la revendication 6, caractérisé en ce que les moyens de commande comportent un embrayage (15) qui est relié à l'entraînement en rotation de la masse d'inertie (1) et qui embraye et débraye la came de manoeuvre (17) dans une position de commutation apte à être prédéfinie.

8. Dispositif selon la revendication 7, caractérisé en ce que l'embrayage (15) comporte un doigt d'embrayage (16) qui effectue à l'état embrayé une rotation de 360° au cours de laquelle il embraye la came de manoeuvre (17), en ce que la came de manoeuvre est apte à être verrouillée dans la position embrayée à l'aide d'un élément de verrouillage (19), et en ce que le doigt d'embrayage (16) débloque à nouveau, avant la fin de sa rotation, l'élément de verrouillage (19) en vue de débrayer la came de manoeuvre (17).

9. Dispositif selon l'une des revendications 5 à 8, caractérisé en ce que la masse d'inertie (1) est conçue comme un arbre creux (4) dans lequel est guidée la bielle (5).

10. Dispositif selon l'une des revendications 1 à 9, caractérisé en ce que la masse d'inertie (1) est apte à être entraînée en rotation autour d'un axe de rotation vertical (31).

11. Dispositif selon l'une des revendications 1 à 10, caractérisé en ce que le support de balles (26) est disposé, en vue de la modification de la trajectoire d'une balle (29), sur un chariot à croix (25) qui est mobile dans le plan de pivotement du bras frappeur et parallèlement au plan de celui-ci.

12. Dispositif selon l'une des revendications 1 à 11, caractérisé en ce qu'il comporte un carter roulant (8) sur lequel sont montés le bras frappeur (20) et le support de balles (26), et en ce que, en vue de la modification de la trajectoire d'une balle, la position relative du carter (8) est réglable.
